# EUROPÄISCHE PATENTSCHRIFT

(11) **EP 0 133 990 B1**
(45) Veröffentlichungstag und Bekanntmachung des Hinweises auf die Patenterteilung: **04.11.1987**
(21) Anmeldenummer: 84109118.4
(22) Anmeldetag: 01.08.1984
(51) Int. Cl.: G08B 17/10

(54) **Nach dem Extinktionsprinzip arbeitende Rauchmelder-Anordnung und Brandmeldeanlage mit derartiger Rauchmelderanordnung**
Smoke sensor arrangement operating by the extinguish principle, and fire assembly having such a smoke sensor arrangement
Dispositif de détection de fumée fonctionnant selon le principe d'extinction et installation de détection d'incendie avec un tel dispositif de détection de fumée

(30) Priorität: 03.08.1983 DE 3328043
(43) Veröffentlichungstag der Anmeldung: 13.03.1985
(73) Patentinhaber: SIEMENS AKTIENGESELLSCHAFT, 80333 München (DE)
(72) Erfinder: Thilo, Peer, Dr.-Ing., D-8000 München 71 (DE)

## Beschreibung

Die Erfindung bezieht sich auf eine nach dem Extinktionsprinzip arbeitende Rauchmelder- Anordnung gemäß dem Oberbegriff des Anspruchs 1.

Für die Früherkennung von Rauch werden in Brandmeldeanlagen häufig Rauchmelder verwendet. Neben den lonisationsmeidern werden in zunehmendem Maße optische Rauchmelder eingesetzt. Dabei werden Streulichtmelder und Extinktionsmelder benutzt. Beim Streulichtmelder wird der von der Lichtquelle ausgehende Strahl auf eine Lichtfalle gelenkt. Die optiche Achse des Empfängers ist unter einem bestimmten Streuwinkel zur Achse der Lichtquelle geneigt. Im Normalfall fällt kein Licht auf den Empfänger. Wenn Rauch in den Primärstrahl eintritt, reflektieren und beugen die Rauchpartikel das Licht, so daß es auf den Fotoempfänger fällt, der ein zur einfallenden Intensität proportionales elektrisches Signal abgibt. Streulichmelder haben jedoch den Nachteil, schwarzen, stark rußhaltigen Rauch von einem unvollständigen Verbrennungsprozeß nicht erkennen zu können.

Extinktionsmelder, auch als Durchlichtmelder bezeichnet, werten die Intensität eines durch Rauch geschwächten Lichtstrahls aus. Nach diesem Verfahren werden z. B. mit hochwertigen Einrichtungen Rauchdichten meßtechnisch erfaßt. Melder für den praktischen Einsatz benötigen große Meßweglängen zwischen dem Sender und dem Empfänger. Es werden beispielsweise Meßstrecken bis zu 100 Metern überwacht. Dies erfordert je ein getrenntes Sende- und Empfangsteil sowie eine äußerst enge Bündelung der Sendelichtstrahlen, beispielsweise auf 1 Grad oder weniger, somit hochwetige Optiken und aufwendige, präzise Justiereinrichtungen zur genauen Ausrichtung des Lichtstrahls auf den Empfänger und umgekehrt zur genauen Ausrichtung des Empfängers auf den Sender. Außerdem haben Schwankungen der Intensität der Primärlichtquelle, Verschmutzung der Optik und Alterung der Bauelemente großen Einfluß, der durch aufwendige elektronische Schaltungen gemindert werden muß. Daher erreichten solche Melder bisher geringe Marktbedeutung. Sie eignen sich hauptsächlich zur Überwachung großer Räume, langer und schmaler Gänge und ähnlichem, wobei men den Aufwand der sorgfältigen Montage und Justierung vor Ort in Kauf nimmt.

Aus der DE-A-2 703 225 ist eine Rauchdetektor-Anordnung mit mehreren Strahlungssendern und einem zentral dazu angeordneten Strahlungsempfänger bekannt, der die Strahlung von allen Strahlungssendern empfängt. Dabei kann der Empfänger ein oder mehrere fotoelektrische Elemente aufweisen, die bevorzugt Strahlung aus einer Horizontelebene erhalten, wobei strahlungsumlenkende Mittel und Abschirmmittel vorgesehen sein können.

Bei der bekannten Anordnung besteht die Gefahr, daß bei Verwendung eines Umlenkmittels in Form eines Kegelreflektors dieser leicht verschmutzen kann und dadurch die Ansprechempfindlichkeit beeinträchtigt wird. Mit Hilfe der bekannten Abschirmmittel wird lediglich ein Strahlungsempfang hauptsächlich in der Horizontalebene erreicht. Damit wird wohl eine allseitige Strahlungsempfindlichkeit erzielt, jedoch geht dabei eine Menge Strahlungsenergie verloren, weil die Sender nicht ausgerichtet sind. Zudem können Störungen auftreten, weil der Empfänger keine Richtcharakteristik innerhalb der Horizontalebene aufweist. Es ist schon eine gezielte Anordnung des Empfängers auf die einzelnen Sender vorgeschlagen worden, indem mehrere Fotoelemente im Strahlungsempfänger angeordnet und zum Sender gerichtet sind. Dabei kann immer noch evtl. störendes Framdlicht in den Empfänger eintreten und darüber hinaus wird unnötige Sendeenergie seitens der Sender abgestrahlt, die nicht den bzw. die Empfänger erreicht.

Es ist daher Aufgabe der Erfindung, Rauchmelder nach dem Extinktionsprinzip so auszugestalten und anzuordnen, daß sie eine einfache Justierung bei größtmöglicher Empfindlichkeit aufweisen.

Diese Aufgabe wird mit den Merkmalen des Anspruchs 1 gelöst. Die nach dem Extinktionsprinzip arbeitende Rauchmelder- Anordnung weist ein oder mehrere Lichtsender und Lichtempfänger in einer gemeinsemen Ebene auf, wobei die Sender und Empfänger keine präzise Richtcharakteristik besitzen. Die Strahlungswinkel der Sende- und Empfansteile sind relativ groß, wobei sie im der Vertikalrichtung, d.h. senkrecht zur gemeinsamen Ebene wesentlich kleiner sind. Die Sender und Empfänger der Extinktionsmelder, die caher einen einfachen Aufbau aufweisen und preisgünstig zu fertigen sind, können im Gegensatz zu hergebrechten Extinktionsmeldern ohne Justieraufwand bei möglichst großer Empfindlichkeit am Einsatzort montiert werden, so daß auch keine großen Montagekosten anfallen. Die Sender und Empfänger sind in einfacher Weise in einem vorgebbaren Abstand, der wesentlich kürzer als 200 m, z B. 20 m, ist, einander zugeordnet. Dabei vorlaufen die optischen Achsen der jeweiligen Strahlungskeulen nahezu parallel zur gemeinsamen Ebene.

Dabei können mehrere Sender und Empfänger der gemeinsamen Ebene, beispielsweise an der Raumdecke, angeordnet sein, wobei ein Sender in unterschiedliche Richtungen sendet, so daß er eine käseschachtelförmige Richtcharakteristik aufweist. Ebenso weisen die den Sendern zugeordneten Empfänger unterschiedliche Empfangsrichtungen auf, so daß ein Empfänger Lichtstrahlen von mehreren Sendern empfängt.

Um große Räume flächendeckend zu überwachen, können zweckmäßigerweise die Sender mit mehreren unterschiedlichen Strahlungsrichtungen matrixartig und eine Vielzahl von Empfängern um die Sender kreissegmentförmig, beispielsweise bienenwabenartig, in der gemeinsamen Ebene angeordnet werden. Zumindest einige der Empfänger weisen dann jeweils auch mehrere Empfangsrichtungen auf.

Es hat sich als zweckmäßig erwiesen, einen Strahlungswinkel in der gemeinsamen Ebene, im Normalfall also den Horizontalwinkel von 20' oder mehr, vorzusehen. In der Vertikalrichtung, d.h. senkrecht zur gemeinsamen Ebene, ist demgegenüber der Strahlungswinkel wesenlich kleiner, er kann beispielsweise 10° betragen. Diese grobe Richtcharakteristik erfordert im Sender und Empfänger nur eine sehr einfache Optik, z. B. jeweils vor einem Lichtsender und einem Lichtempfänger eine Zylinderlinse. Justiereinrichtungen zur Ausrichtung des Richtstrahls bzw. der optischen Achse von Sender bzw. Empfängern sind nicht erforderlich. Die Sender und Empfänger können ohne Hilfsmittel zur optischen Ausrichtung montiert werden.

Die Sender und Empfänger können vollkommen geschlossen sein, weil keine Meßkammer bzw. keine Rauchkammer notwendig ist, in die Rauch eindringen muß. Damit ergeben sich weitere Vorteile. Ein Verschmutzen der Meß- bzw. Rauchkammer ist somit nicht mehr möglich. Damit entfällt auch ein großer Wartungsaufwand für das Reinigen der Melder bzw. das Austauschen der Melder. Da die Sender und Empfänger der Extinktionsmelder ein dichtes Gehäuse aufweisen können, ist das Eindringen von aggresiven Gasen, von Staub oder von Feuchte nicht mehr möglich. Die Optik der Lichtsender und -empfänger können in einfacher Weise gereinigt werden, so daß auch kein Austauschen der Melder bei der Wartung notwendig ist. Ferner ist mit der erfindungsgemäßen Extinktionsmelderanordnung eine schnellere Alarmgabe möglich, weil keine Verzögerung dadurch eintritt, daß Rauch erst in die Meß- bzw. Rauchkammer eindringen muß, wobei durch Gitter bzw. Labyrinths wie beim lonisationsmelder bzw. Streulichtmelder das Eindringen erschwert wird. Die erfindungsgemäße Rauchmelderanordnung stellt also ein echtes Frühwarnmeldersystem dar. Ein weiterer Vorteil ist, daß keine gefährlichen radioaktiven Präparate wie beim lonisationsmelder erforderlich sind. Damit entfallen diesbezügliche strenge Sicherheitsvorschriften, Wartungs- und Entsorgungsprobleme. Ein anderer Vorteil ist dadurch gegeben, daß der Extinktionsmelder gegenüber dem Streulichtmelder auf fast alle Raucharten reagiert.

Ein weiterer Vorteil ergibt sich, wenn die Extinktionsmelder-Anordnung im einem bekannten Pulsmeldersystem verwendet wird. In den DE-PS-23 41 087, 25 33 300 und 25 33 382 ist dieses System beschrieben, in dem die einzelnen Melder von einer Zentrale aus in vorgebbarer Reihenfolge zeitlich nacheinander auf ihren analogen Meldermeßwert abgefragt und daraus in der Zentrale durch logische Verknüpfungen mehrere Meßwerte ein und desselben und auch benachbarter Melder Störung- und Alarmkriterien abgeleitet werden. Dabei sind die Melder einzeln identifizierbar. Die Lichtempfänger des Extinktionsmelders sind als Analogwert-Sensoren ausgebildet und übertragen bei der Abfrage ihren jeweiligen Analogwert zur Zentrale. Dabei können die einzelnen Lichtsender von der Zentrale zyklisch angesteuert und zum Senden aufgefordert werden. Die einzelnen Lichtsender können aber auch kontinuierlich senden.

Bei einer kombinierten Anordnung von vielen Lichtsendern und -empfängern, z. B. in einer großen Lagerhalle, werden im Pulsmeldersystem zweckmäßigerweise jeweils zusammenwirkende Sender und Empfänger, also einander zugeordnete Sender und Empfänger, zeitlich nacheinander zyklisch angesteuert bzw. abgefragt. Die zentrale Auswerteeinrichtung kann aufgrund logischer Verknüpfungen der Empfängersignale den Brandherd lokalisieren. Die Verwendung einer erfindungsgemäßen Extinktionsmelder-Anordnung beim Pulsmeldersystem hat auch den Vorteil, daß die Grundempfindlichkeit der Extinktionsmelder von der Zentrale aus über Steuerkanäle im Sender und im Empfänger eingestellt werden kann. Einer alterungsbedingten Veränderung der Bauelemente der einzelnen Melder kann somit durch Nachführung der Grundempfindlichkeit der Extinktionsmelder-Anordnung begegnet werden

Weitere Vorteile der erfindungsgemäßen Rauchmelderanordnung ergeben sich aus den Ausführungsbeispielen, die anhand der Zeichnung erläutert werden. Dabei zeigen
Fig. 1 und 2 eine Extinktionsmelder Anordnung mit einem Sender und einem Empfänger in Draufsicht und Seitenansicht,
Fig. 3 bis 6 verschiedene Anordnungen von Sendern und Empfängern in Draufsicht, Fig 7 und 8 in schematischer Fig. 7 und 8 in schematischer Darstellung einen Empfänger und einen Sender.

In Fig. 1 ist in Draufsicht ein Lichtsender S und in einem Abstand A, z. B. 20 Meter ein Lichtempfänger E dargestellt. Der Sender S besitzt eine Sendekeule SK die einen Strahlungswinkel cp_{H} aufweist. Der Strahlungswinkel (p_{H} hat in Horizontalrichtung, d.h. senkrecht zur gemeinsamen Ebene, eine Größe von beispielsweise 20 Grad. Die optische Achse des Senders S und des Empfängers E ist mit OA bezeichnet. Der Empfänger E besitzt eine Empfangskeule EK, die in Horizontalrichtung einen ebenso großen Strahlungswinkel (_{PH} aufweist, wie der Sender S. Der Strahlungswinkel in Vertikalrichtung (cpᵥ) kann erfindungsgemäß kleiner sein als der Strahlungswinkel (_{I/}>_{H}) in Horizontalrichtung. Dies ist in Fig. 2 gezeigt.

Der Sender S und der Empfänger E sind wieder in einem Abstand A in einer gemeinsamen Ebene GE dargestellt. Die Seitenansicht zeigt, daß die Strahlungswinkel (pᵥ in Vertikalrichtung der jeweiligen Sende- bzw. Empfangskeule SK bzw. EK kleiner sind als die Strahlungswinkel (_{PH} in Horizontaltrichtung. Beispielsweise kann der Strahlungswinkel (pᵥ in Vertikalrichtung, d.h. senkrecht zur gemeinsamen Ebene GE, 10 Grad betragen. Strahlungswinkel derartiger Größen in Horizontal- und Vertikalrichtung sind ausreichend, um ohne Justieraufwand auch bei einer Entfernung zwischen Sender und Empfänger von 20 Metern eine ausreichende Strahlung zu erzielen. Ein unnötiges Auchleuchten nach unten in den Raum wird durch einen kleineren Vertikalwinkel vermieden. Mit einfachen Zylinderlinsen läßt sich ohne weiteres eine solche Richtcharakteristik erzielen. Ist jedoch eine solche Richtcharakteristik nicht notwendig, so kann in einfacher Weise der kegelförmige Strahl unter einem bestimmten Winkel sowohl in Vertikal- als auch in Horizontalrichtung ausgesandt werden und dazu eine einfache Sammellinse verwendet werden.

In Fig. 3 sind ein Sender S und zwei Empfänger E1 und E2 und E2 dargestellt. Der Sender S hat zwei gegenüberliegende Abstrahlrichtungen (Sendekeulen SK1 und SK2), in denen jeweils Empfänger mit einer Empfangskeule EK1 bzw. EK2 angeordnet sind. Der horizontale Strahlungswinkel ist mit (_{PH} bezeichnet.

In Fig. 4 ist eine andere Anordnung eines Senders mit zwei Empfängern dargestellt. Der Sender und die Empfänger sind in der gemeinsamen Ebene und in Draufsicht gezeigt. Der Sender S strahlt in zwei verschiedenen Richtungen, die in einem bestimmten Winkel, der hier nicht eigens dargestellt ist, zueinander stehen. In der Sendekeule SK1 ist der Empfänger E1 angeordnet, in der Sendekeule SK2 ist der Empfänger E2 angeordnet.

Fig. 5 zeigt in Draufsicht einen Sender mit vier symmetrisch angeordneten Sendekeulen SK1 bis SK4 in denen sind jeweils ein Empfänger E1 bis E4 befindet. Die Empfänger E1 bis E4 sind kreissegmentförmig, d.h. im Vieleck, in diesem Fall im Viereck um den Sender S angeordnet.

Fig. 6 zeigt eine Kombination von mehreren Sendern S1, S2,..Sn, die matrixartig angeordnet sind und eine Vielzahl von Empfängern E1 bis E6 bzw. En, die kreissegmentförmig um die Sender angeordnet sind. Dies ist in Draufsicht gezeigt. Die jeweiligen Sende- und Empfangskeulen sind hier nicht mehr dargestellt, vielmehr sind zwischen den Sendern und den Empfängern Meßstrecken MS eingezeichnet. Zwischen dem Empfänger E1 und dem Sender S1 existiert die Meßstrecke MS11. Der Sender S1 weist noch drei weitere symmetrisch angeordnete Strahlungsrichtungen auf, in denen die Empfänger E2 bis E4 angeordnet sind, so daß beispielsweise zwischen dem Sender S1 und dem Empfänger E4 die Meßstrecke MS14 besteht. Da aber ein weiterer Sender S2 angeordnet ist und ebenfalls vier symmetrische Strahlungsrichtungen besitzt, liegt in dem einen Lichtstrahl des Senders S2 auch der Empfänger E4 mit einer weiteren Empfangsrichtung, die hier durch die Meßstrecke MS24 dargestellt ist Weist beispielsweise der Sender S1 eine sehr grobe Richtcharakteristik mit einem verhältnismäßig breiten Lichtstrahlungswinkel, beispielsweise 20 Grad, auf, so kann der Sender S1 auch noch einen entfernter angeordneten Empfänger E5, der ebenfalls einen großen Strahlungswinkel besitzt, mit seinem Lichtstrahl treffen. Dies ist mit der Meßstrecke MS15 dargestellt. Der Empfänger E5 empfängt also Licht von Sender S1 und vom Sender S2 mit einer Empfangskeule, die einen breiten Strahlungswinkel hat. Eine solche Anordnung von Sendern und Empfängern von Extinktionsmeldern wird man für große Räume vorsehen. Dabei erfolgt eine besonders vorteilhafte Auswertung mit dem bekannten Pulsmeldersystem, in dem die Empfänger, wie oben schon beschrieben, als Analogwertsensoren ausgebildet sind und einzeln der Reihe nach abgefragt werden können. Auf diese Weise ist es mit der zentralen Auswerteeinrichtung möglich den Ort eines Brandherdes genau zu ermitteln.

In Fig. 7 ist schematisch in Seitenansicht und Draufsicht ein Empfänger E mit einer Fotodiode 5 dargestellt. Der Empfänger E besitzt ein Gehäuse 1 in dem auf einer elektrischen Baugruppe 2 eine Fotodiode 5 angeordnet ist. Das Gehäuse 1 weist eine Öffnung 4 bzw. eine hier nicht dargestellte Linse (4) auf, in bzw. durch die das Licht des Senders dringen und auf die Fotodiode 5 fallen kann. Am Gehäuse sind noch Sockelkontakte 3 angedeutet. In Draufsicht ist die Fotodiode 5 im Gehäuse 1 zu sehen, wobei das Gehäuse die Öffnung bzw. die Linse 4 aufweist.

In Fig. 8 ist ein Sender S mit vier verschiedenen symmetrisch angeordneten Strahlungsrichtungen dargestellt. Im Gehäuse 1 sind demzufolge vier Sendedioden 6 dargestellt, die in einem Viereck angeordnet sind. Das Gehäuse hat ebenfalls, in diesem Fall vier, Öffnungen 4. Die Dioden sind auf der elektrischen Baugruppe 2 angeordnet, die mit den Sockelkontakten 3 verbunden ist. Diese schematische Darstellung soll nur veranschaulichen, wie die Empfänger und Sender einer erfindungsgemäßen EXtinktionsmelder- Anordnung aufgebaut sein können. Die Sende-und Fotodioden werden zweckmäßigerweise im Infrarotbereich berieben, um nicht durch mögliches Fremdlicht gestört zu werden. Die Strahlungswinkel der Sender und Empfänger sind im Gegensatz zu herkömmlichenm Extinktionsmeldern wesentlich größer, betragen also ein Vielfaches von einem Grad und können vorzugsweise einen Winkel von 10 bis 20 Grad aufweisen. Ebenso ist der Abstand von Sender und Empfänger im Gegensatz zu herkömmlichen Extinktionsmeldern wesentlich geringer als beispielsweise 100 Meter. Je nach Räumlichkeiten wird man einen Abstand von Sender und Empfänger vorzugsweise zwischen 5 und 20 Metern wählen.

## Patentansprüche

1. Nach dem Extinktionsprinzip arbeitende Rauchmelder-Anordnung mit mehreren Lichtsendern (S) und mindestens einem Lichtempfänger (E), die in einer gemeinsamen Ebene (GE) angeordnet sind, wobei die Sende-und Empfangskeulen (SK, EK) einen bestimmten Strahlungswinkel (0) aufweisen und die optischen Achsen (OA) der jeweiligen Strahlungskeulen (SK, EK) nahezu parallel zur gemeinsamen Ebene (GE) verlaufen, wobei die gemeinsame Ebene zur Raumdecke parallel ist und die Strahlungswinkel (ϕ_{H}) jedes der Lichtemfänger (E) in der gemeinsamen Ebene (GE) wesentlich größer sind als die Strahlungswinkel (ϕ_{V}) senkrecht zur gemeinsamen Ebene (GE)
dadurch gekennzeichnet, daß die Strahlungswinkel ϕ_{H}) der Lichtsendern in der gemeinsamen Ebene (GE) wesenlich größer sind als die Strahlungswinkel (ϕ_{V}) senkrecht zur gemeinsamen Ebene (GE) und daß die Lichtsender und -empfänger (S,E) eine einfache Optik (4), jedoch keine Justiereinrichtung für die Strahlungscharakteristik aufweisen.

2. Anordnung nach Anspruch 1,
dadurch gekennzeichnet, daß der jeweilige Lichtsender (S) mehrere, in unterschiedliche Richtungen (MS1, MS2,...) strahlende Sendekeulen (SK1, SK2,...) und der jeweilige Lichtempfänger (E3) mehrere, aus unterschiedlichen Richtungen (MS13, MS23) empfangende Empfangskeulen aufweist, und daß die Lichtsender (S1, S2,...) matrixartig und die Lichtempfänger (E1, E2,...) um den Lichtsender kreissegmentförmig andeordnet sind, wobei Empfangskeulen unterschiedlicher Richtungen eines Empfängers verschiedenen Lichtsendern zugeordnet sind.

3. Anordnung nach Anspruch 2,
dadurch gekennzeichnet, daß eine Empfangskeule eines Empfängers mehreren Sendern zugeordnet ist.

4. Anordnung nach einem der vorhergehenden Ansprüche,
dadurch gekennzeichnet, daß die Lichtsender und -empfänger im Bereich der Infrarotstrahlung arbeiten.

5. Brandmeldeanlage mit einer Rauchmelder- Anordnung nech einem der vorhergehenden Ansprüche,
dadurch gekennzeichnet, daß die Lichtempfänger als Analogwert-Sensoren für ein bekanntes Pulsmeldersystem ausgebildet sind, in dem die Sensoren von der Zentrale aus in vorgegebener Reihenfolge zeitlich nacheinander auf ihre jeweiligen Meßwerte abgefragt und daraus in der Zentrale Alarm- oder Störungsmeldungen abgeleitet werden, wobei die einzelnen Sender zyklisch angesteuert werden und die den jeweiligen Sendern zugeordneten Empfänger ihre jeweiligen Analogwerte zur Zentrale übertragen.

6. Brandmeldeanlage nach Anspruch 5,
dadurch gekennzeichnet, daß die Sender kontinuierlich senden.

7. Brandmeldeanlage nach Anspruch 5,
dadurch gekennzeichnet, daß bei kombinierter Anordnung von Sendern und Empfängern jeweils zusammenwirkende Sender und Empfänger von der Zentrale aus zeitlich nacheinander zyklisch angesteuert bzw. abgefragt werden, wobei in der zentralen Auswerteeinrichtung aufgrund logischer Verknüpfungen der Empfängersignale der einzeln identifizierbaren Empfänger der Brandherd lokalisierbar ist.

## Claims

1. A smoke alarm arrangement operating in accordance with the extinguish principle, comprising a plurality of light transmitters (S) and at least one light receiver (E) arranged in a common plane (GE), where the transmitting and receiving lobes (SK, EK) have a specified radiation angle (cp) and the optical axes (OA) of the respective radiation lobes (SK, EK) extend virtually parallel to the common plane (GE), where the common plane is parallel to the room ceiling and the radiation angles ((_{PH}) of each of the light receivers (E) in the common plane (GE) are substantially greater than the radiation angles ((p) at right angles to the common plane (GE), characterised in that the radiation angles (PH) of the light transmitters in the common plane (GE) are substantially greater than the radiation angles (ϕ_{V}) at right angles to the common plane (GE), and that the light transmitters and receivers (S, E) are provided with a simpleoptical unit (4) but no adjusting device for the radiation characteristic

2. An arrangement as claimed in Claim 1, characterised in that each respective light transmitter (S) has a plurality of transmitting lobes (SK1, SK2,...), which transmit in different directions (MS1, MS2,...), and the respective light receiver (E3) has a plurality of receiving lobes which receive from different directions (MS13, MS23), and that the light transmitters (S1, S2,...) are arranged in the form of a matrix and the light receivers (E1, E2,...) are arranged in the form of a circular segment around the light transmitter, where the receiving lobes of a receiver which differ in direction are assigned to different light transmitters.

3. An arrangement as claimed in Claim 2, characterised in that a receiving lobe of a receiver is assigned to a plurality of transmitters

4. An arrangement as claimed in one of the preceding Claims, characterised in thaJ both the light transmitters and receivers operate in the infra-red radiation range.

5. A fire alarm system comprising a smoke alarm arrangement as claimed in one of the preceding Claims, characterised in that the light receivers consist of analogue value sensors for a known pulse alarm system, in which the sensors are consecutively interrogated in a predetermined sequence from the central control in respect of their respective measured values, on the basis of which alarm messages or disturbance messages are obtained in the central control, the individual transmitters being driven cyclically and the receivers assigned to the respective transmitters to transmit their respective analogue values to the central control.

6. A fire alarm system as claimed in Claim 5, characterised in that the transmitters transmit continuously.

7. A fire alarm system as claimed in Claim 5, characterised in that in a combined arrangement of transmitters and receivers, transmitters and receivers which are in each case cooperating are consecutively cyclically driven and interrogated by the central control, and in the central analysis device the source of the fire can be locallised on the basis of logic links of the receiver signals of the individually identifiable receivers.

## Revendications

1. Dispositif de détection de fumée fonctionnant selon le principe d'extinction et comportant plusieurs émetteurs de lumière (S) et au moins un récepteur de lumière (E), qui sont disposés dans un plan commun (GE), et dans lequel les lobes d'émission et les lobes de réception (SK, EK) délimitant un angle déterminé de rayonnement (0) et les axes optiques (OA) des lobes respectifs de rayonnement (SK, SE) sont approximativement parallèles au plan commun (GE), et dans lequel le plan commun est parallèle au plafond de la pièce et les angles de rayonnement (<_{PH}) de chacun des récepteurs de lumière (E) dans le plan commun (GE) sont nettement supérieurs aux angles de rayonnement (<Pv) perpendiculairement au plan commun (GE), caractérisé par le fait que les angles de rayonnement (ϕ_{H}) des émetteurs de lumière dans le plan commun (GE) sont nettement supérieurs aux angles de rayonnement (<_{Pv}) perpendiculairement au plan commun (GE), et que les émetteurs et les récepteurs de lumière (S, E) possèdent un système optique simple (4), mais aucun dispositif d'ajustement pour la caractéristique de rayonnement.

2. Dispositif suivant la revendication 1, caractérisé par le fait que l'émetteur respectif de lumière (S) comporte plusieurs lobes d'émission (SK1, SK2...) rayonnant dans des directions (MS1, MS2,...) différentes, et que le récepteur respectif de lumière (E3) comporte plusieurs lobes de réception réalisant une réception à partir de différentes directions (MS3, MS23), et que les émetteurs de lumière (S1, S2,...) sont disposés sous la forme d'une matrice et les récepteurs de lumière (E1, E2,...) sont disposés en forme de segments de cercles, alors que les lobes de réception s'étendent suivant différentes directions d'un récepteur sont associés à des émetteurs de lumière différents.

3. Dispositif suivant la revendication 2, caractérisé par le fait qu'un lobe de réception d'un récepteur est associé à plusieurs émetteurs

4. Dispositif suivant l'une des revendications précédentes, caractérisé par le fait que les émetteurs et les récepteurs de lumière travaillent dans la plage de rayonnement infrarouge.

5. Installation d'avertissement d'incendie comportant un dispositif de détection de fumée suivant l'une des revendications précédentes, caractérisé par le fait que les récepteurs de lumière sont réalisés sous la forme de capteurs de valeurs analogiques, pour un système connu de transmission d'impulsions, dans lequel les valeurs respectives de mesure fournies par les capteurs sont interrogées successivement dans le temps, selon une séquence prédéterminée, à partir du central et que des signalisations d'alarme ou de perturbation sont dérivées de ces valeurs, dans le central, auquel cas les différents émetteurs sont commandés de façon cyclique et les récepteurs associés aux émetteurs respectifs transmettent leurs valeurs analogiques respectives au central.

6. Installation d'avertissement d'incendie suivant la revendication 5, caractérisée par le fait que les émetteurs émettent de façon continue.

7. Installation d'avertissement d'incendie suivant la revendication 5, caractérisée par le fait que, dans le cas d'un ensemble combiné d'émetteurs et de récepteurs, un émetteur et un récepteur respectifs, qui coopèrent entre eux, sont commandés ou interrogés successivement dans le temps de façon cyclique à partir du central, auquel cas le foyer peut être localisé dans la direction centrale d'évaluation sur la base de combinaisons logiques des signaux des récepteurs identifiables individuellement.
